# EUROPÄISCHE PATENTSCHRIFT

(11) **EP 1 375 708 B1**
(45) Veröffentlichungstag und Bekanntmachung des Hinweises auf die Patenterteilung: **25.04.2007**
(21) Anmeldenummer: 03013188.2
(22) Anmeldetag: 12.06.2003
(51) Int. Cl.: D01H 1/16

(54) **Vertikaler Zwischenständer für Ringspinnmaschinen**
Vertical intermediate frame for ring spinning machines
Bâti intermédiaire verticale pour des métiers à filer à anneaux

(30) Priorität: 22.06.2002 DE 10227944
(43) Veröffentlichungstag der Anmeldung: 02.01.2004
(73) Patentinhaber: Saurer GmbH & Co. KG, 41069 Mönchengladbach (DE)
(72) Erfinder: Kamp, Heinz W., 73230 Kirchheim (DE); Mann, Peter, 73095 Albershausen (DE); Benkert, Thomas, 73326 Deggingen (DE)

(56) Entgegenhaltungen:
- EP-A- 0 296 459
- DE-A- 4 122 882
- US-A- 3 075 341

## Beschreibung

Die Erfindung betrifft einen vertikalen mehrteiligen Zwischenständer für Ringspinnmaschinen, der horizontale Längsteile wie Spindelbänke und Streckwerke haltert.

Die von derartigen Zwischenständern getragenen Streckwerke, Spindelbänke und anderen Bauteile sind in Abhängigkeit insbesondere von der Hülsenlänge, aber auch von der gewünschten Spinngeometrie (Abstand zwischen Spindelspitze und Lieferwalze, Ablaufwinkel des Garnes zwischen Lieferwalze und Fadenführer usw.) in unterschiedlichen Höhen anzubringen. Bei einstückigen Zwischenständern sind daher eine Vielzahl von Maßvarianten erforderlich, die sowohl die Vorratshaltung mit Gußrohlingen als auch die Bearbeitung der verschiedenen Varianten erschweren.

In der DE 39 21 274 A1 wurde bereits ein aus Polymerbeton gefertigter Zwischenständer vorgeschlagen, bei dem eine Quertraverse, an welche die beiden Spindelbänke anschraubbar waren, als gesondertes Teil ausgeführt war. Es konnte in unterschiedlichen Höhen an den Zwischenständer angeschraubt werden. Die Höhe des Auflagers für die Streckwerksstanzen war aber fest vorgegeben. Zudem enthielt dieser Zwischenständer noch einen Gatterträger, der seine Variabilität wieder einschränkte.

Die DE 37 20 631 A1 offenbart einen als Blechteil ausgebildeten Zwischenständer, bei dem eine die Spindelbänke aufnehmende Quertraverse als gesondertes Gußteil ausgeführt war. Auch ein Streckwerksträger war als gesondertes Teil ausgeführt und konnte wie die Quertraverse mit dem Zwischenständer verschraubt werden. Ein Anbringen dieser Ansetzteile in unterschiedlichen Höhen am Zwischenständer war aber nicht vorgesehen.

Die DE 43 19 959 A1 offenbart ein Zwischenschild für eine Spinn- oder Zwirnmaschine, der als einteiliges Gußschild hergestellt ist. An dieses Zwischenschild sind in Längsrichtung der Maschine verlaufende Traversen wie Spindelbänke, Kabelkanäle oder Schienen angeschraubt. Möglichkeiten zum Anbringen der Längs-Traversen in unterschiedlichen Höhen etwa an quer zur Maschinenlängsrichtung liegenden, an die Zwischenschilde anschraubbaren Quer-Traversen sind nicht vorgesehen.

Auch die DE-AS 1 109 063 zeigt ein als Gussteil gefertigtes Zwischengestell für Zwirnoder Spinnmaschinen, an dem sämtliche Lagerteile befestigt sind, die für die Lagerung der über die ganze Maschine durchlaufenden Elemente dienen. Höhenverstellbare Quertraversen hierfür sind nicht vorgesehen.

Der Erfindung war die Aufgabe gestellt, einen in bewährter Weise aus Guß zu fertigenden Zwischenständer so aus mehreren Teilen bestehend auszubilden, daß mit einem Satz von nicht mehr als drei unterschiedlichen Bestandteilen Zwischenständer herstellbar sind, bei denen alle in bestimmten Spannen gewünschten Abstände zwischen Grundfläche, Spindelbänken und Streckwerken erreichbar sind.

Sie löst diese Aufgabe durch die im Kennzeichen des Hauptanspruches genannten Merkmale. An den Anschraubflächen des Grundkörpers des Zwischenständers für die Halter können diese und damit die Spindelbänke in einer vorgesehenen Höhe befestigt werden. Unabhängig davon können an den Anschraubflächen des Grundkörpers des Zwischenständers für den Streckwerksträger auch diese und damit die Streckwerke in der gewünschten Höhe befestigt werden.

In den Figuren der Zeichnungen sind Ausführungsbeispiele der Erfindung dargestellt. Es zeigen
- Fig. 1: einen montierten Zwischenständer mit geringster Höhe der gehalterten Elemente;
- Fig. 2: einen montierten Zwischenständer mit größter Höhe der gehalterten Elemente;
- Fig. 3: die räumliche Ansicht eines Grundkörpers;
- Fig. 4: die räumliche Ansicht eines Streckwerkträgers;
- Fig. 5: die räumliche Ansicht eines Spindelbankhalters.

Wie aus den Figuren 1 und 2 ersichtlich, umfaßt der erfindungsgemäße Zwischenständer **1** einen Grundkörper **2**, einen Streckwerksträger **3** und zwei Spindelbankhalter **4**.

Wie aus Figur 3 näher hervorgeht, hat der Grundkörper **2** zwei Füße **5** und zwei senkrecht zu seiner Ebene liegende Anschraubplatten **6**. Er ist vorzugsweise als Gußteil gefertigt und weist auf einer Seite Versteifungsrippen **7** auf. Die andere Seite ist als ebene Anschraubfläche **8** ausgebildet. Die äußeren Anschraubflächen **9** der Anschraubplatten **6** sind plan bearbeitet.

Der Streckwerksträger **3** der Figur 4 ist ebenso wie der Grundkörper **2** vorzugsweise als Gußteil gefertigt ist und hat auf einer Seite Versteifungsrippen **7**. Die andere Seite ist als Anschraubfläche **10** eben. An seinem oberen Ende weist der Streckwerksträger **3** Lagerschalen **11** auf, in denen die die Stanzen **12** der Streckwerke **13** tragenden Streckwerksstangen **14** lagern. Im unteren Bereich sind Lagerwinkel **15** angeformt, die die Lager der Wellen **16** der Hubrollen **17** für die hier nicht dargestellten Balloneinengungsringe und wandernden Fadenführer aufnehmen.

Der Spindelbankhalter **4** der Figur 5 enthält Führungsbüchsen **18** für die Hubstangen der Balloneinengungsringe und der wandernden Fadenführer sowie der Ringbänke. Auch Lager für die Hubrollen **17'** der Zugbänder für die Ringbank sind an ihm befestigt. Der Gußkörper dieses Halters **4** weist auf der inneren Seite Anschraubflächen **19** zum exakten Anliegen an die Anschraubplatten **6** des Grundkörpers **2** und äußere Anschraubflächen **20** auf, die zum Anschrauben von Spindelbänken **21** vorgesehen sind und die beide plan bearbeitet sind.

Alle Anschraubflächen **8, 9, 19** und **21** sind mit mehreren Durchbrüchen **22** bzw. Gewindebohrungen **23** zum Hindurchstecken bzw. Einschrauben von Befestigungsschrauben versehen. Auf diese Weise ist es möglich, sowohl den Streckwerksträger **3** und damit die Streckwerke **13** als auch die Spindelbankhalter **4** und über diese die Spindelbänke **21** in unterschiedlichen Höhen am Grundkörper **2** zu befestigen und so deren gegenseitige Abstände und Höhen über dem Boden zu wählen. So zeigt Figur 1 einen Zwischenständer **1**, bei dem sowohl der Streckwerksträger **3** als auch die Spindelbankhalter 4 in der geringstmöglichen Höhe montiert sind. Die Höhe H₁ der Spindelbänke **21** und die Höhe H₂ der Lieferwalzen der Streckwerke **13** über dem Boden und deren gegenseitiger Abstand sind demgemäß so gering wie dies im Grenzfall angestrebt ist. Dagegen zeigt Figur 2 einen Zwischenständer **1**, bei dem die Anbauteile **3** und **4** des Grundkörpers **2** größten Abstand vom Boden und voneinander aufweisen. Es versteht sich, daß auch Zwischenstellungen beider Anbauteile unabhängig voneinander möglich sind.

Insbesondere die Anschraubflächen **8** und **10** am Grundkörper **2** bzw. am Streckwerksträger **3** sind großflächig. Um nicht die ganzen Flächen plan bearbeiten zu müssen, ist vorgesehen, die Durchbrüche **22** und die Gewindebohrungen **23** zumindest dieser Teile auf der Seite der Anschraubflächen mit Randwülsten **24** zu versehen, die allein plan bearbeitet werden. In montiertem Zustand liegen dann jeweils nur die plan bearbeiteten Randwülste **24** aufeinander.

Die erfindungsgemäße Bauweise gestattet es, die drei Bestandteile des Zwischenständers **1,** nämlich Grundkörper **2,** Streckwerksträger **3** und Spindelbankhalter **4** in stets gleicher Ausführung in wirtschaftlichen Losgrößen "auf Lager" zu fertigen und aus ihnen je nach Bedarf ohne Warten auf Fertigungsteile Zwischenständer unterschiedlicher Abmessungen zu montieren.

### Bezugszahlenliste

- 1: Zwischenständer
- 2: Grundkörper
- 3: Streckwerksträger
- 4: Spindelbankhalter
- 5: Füße
- 6: Anschraubplatten
- 7: Versteifungsrippen
- 8: Anschraubfläche am Grundkörper
- 9: Anschraubfläche an den Anschraubplatten
- 10: Anschraubfläche am Streckwerksträger
- 11: Lagerschalen
- 12: Stanzen
- 13: Streckwerke
- 14: Streckwerksstangen
- 15: Lagerwinkel
- 16: Wellen der Hubrollen
- 17: 17' Hubrollen
- 18: Führungsbüchsen
- 19: innere Anschraubfläche an den Spindelbankhaltern
- 20: äußere Anschraubfläche an den Spindelbankhaltern
- 21: Spindelbänke
- 22: Durchbrüche
- 23: Gewindebohrungen
- 24: Randwülste

## Patentansprüche

1. Vertikaler mehrteiliger Zwischenständer für Ringspinnmaschinen, der horizontale Längsteile wie Spindelbänke und Streckwerke haltert, wobei der Zwischenständer (**1**) einen Grundkörper (**2**), einen Streckwerksträger (**3**) zum Lagern der Streckwerke (**13**) und zwei Spindelbankhalter (**4**) zum Befestigen der Spindelbänke (**21**) und zur Aufnahme der Führungsbüchsen (**18**) für vertikal bewegbare Arbeitsaggregate wie Ringbänke, Balloneinengungsringe, wandernde Fadenführer umfaßt **dadurch gekennzeichnet, daß** Grundkörper (**2**) Streckwerksträger (**3**) und Spindelbankhalter (**4**) aufeinander abgestimmte Anschraubflächen (**8, 9, 10, 19** und **20**) sowie Durchbrüche (**22**) und Gewindebohrungen (**23**) für Befestigungsschrauben besitzen, mittels deren Streckwerksträger und Spindelbankhalter (**4**) in unterschiedlichen Höhen am Grundkörper (**2**) befestigbar sind.

2. Vertikaler Zwischenständer nach Anspruch 1, **dadurch gekennzeichnet, daß** die Anschraubflächen (**8, 10**) für den Streckwerksträger (**3**) am Grundkörper (**2**) und am Streckwerksträger (**3**) in einer quer zur Längsrichtung der Ringspinnmaschine liegenden Ebene angeordnet sind.

3. Vertikaler Zwischenständer nach Anspruch 1, **dadurch gekennzeichnet, daß** die Anschraubflächen (**9, 19, 20**) für die Spindelbankhalter (**4**) am Grundkörper (**2**) und für die Spindelbänke (**21**) an den Spindelbankhaltern (**4**) sowohl am Grundkörper als auch an den Spindelbankhaltern (**4**) in in Längsrichtung der Ringspinnmaschine liegenden Ebenen angeordnet sind.

4. Vertikaler Zwischenständer nach einem oder mehreren der vorstehenden Ansprüche, **dadurch gekennzeichnet, daß** in den Anschraubflächen (**8, 9, 10, 19** und **20**) übereinander mehrere Durchbrüche (**22**) bzw. Gewindebohrungen (**23**) für Befestigungsschrauben angeordnet sind, mittels deren der Streckwerksträger (**3**) und die Spindelbankhalter (**4**) sowie die Spindelbänke (**21**) in unterschiedlichen Höhen an den Grundkörper (**2**) anschraubbar sind.

5. Vertikaler Zwischenständer nach Anspruch 4, **dadurch gekennzeichnet, daß** die Durchbrüche (**22**) und Gewindebohrungen (**23**) auf der Seite der Anschraubflächen (**8, 9, 10, 19, 20**) mit Randwulsten **(24)** versehen sind, die allein plan bearbeitbar sind.

## Claims

1. Vertical multi-part intermediate column for ring-spinning machines which holds horizontal longitudinal parts, such as spindle rails and drawframes, the intermediate column (1) comprising a basic body (2), a drawframe carrier (3) for mounting the drawframes (13) and two spindle-rail holders (4) for fastening the spindle rails (21) and for receiving the guide bushes (18) for vertically movable working assemblies, such as ring rails, balloon restriction rings and travelling thread guides, **characterized in that** the basic body (2), drawframe carrier (3) and spindle-rail holders (4) possess screw-on surfaces (8, 9, 10, 19 and 20) coordinated with one another and also perforations (22) and threaded bores (23) for fastening screws, by means of which drawframe carriers and spindle-rail holders (4) can be fastened to the basic body (2) at different heights.

2. Vertical intermediate column according to Claim 1, **characterized in that** the screw-on surfaces (8, 10) for the drawframe carrier (3) are arranged on the basic body (2) and on the drawframe carrier (3) in a plane lying transversely with respect to the longitudinal direction of the ring-spinning machine.

3. Vertical intermediate column according to Claim 1, **characterized in that** the screw-on surfaces (9, 19, 20) for the spindle-rail holders (4) on the basic body (2) and for the spindle rails (21) on the spindle-rail holders (4), both on the basic body and on the spindle-rail holders (4), are arranged in a plane lying in the longitudinal direction of the ring-spinning machine.

4. Vertical intermediate column according to one or more of the preceding claims, **characterized in that**, in the screw-on surfaces (8, 9, 10, 19 and 20), a plurality of perforations (22) or threaded bores (23) are arranged one above the other for the fastening screws, by means of which the drawframe carrier (3) and the spindle-rail holders (4) and also the spindle rails (21) can be screwed to the basic body (2) at different heights.

5. Vertical intermediate column according to Claim 4, **characterized in that** the perforations (22) and threaded bores (23) are provided on the side of the screw-on surfaces (8, 9, 10, 19, 20) with edge beads (24) which can be processed merely by end facing.

## Revendications

1. Bâti intermédiaire vertical en plusieurs parties pour des métiers à filer à anneaux, qui retient des parties longitudinales horizontales comme des rails à porte-broches et des dispositifs d'étirage, le bâti intermédiaire (1) présentant un corps de base (2), un support de dispositifs d'étirage (3) pour soutenir les dispositifs d'étirage (13) et deux supports de rails à porte-broches (4) pour la fixation des rails à porte-broches (21) et pour recevoir les manchons de guidage (18) pour des unités de travail déplaçables verticalement, comme des bancs porte-anneaux, des anneaux anti-ballon, des guide-fils mobiles, **caractérisé en ce que** le corps de base (2), le support de dispositifs d'étirage (3) et les supports de rails à porte-broches (4) possèdent des faces de vissage adaptées les unes aux autres (8, 9, 10, 19 et 20) ainsi que des perçages (22) et des alésages filetés (23) pour des vis de fixation, au moyen desquels le support de dispositifs d'étirage et les supports de rails à porte-broches (4) peuvent être fixés à différentes hauteurs sur le corps de base (2).

2. Bâti intermédiaire vertical selon la revendication 1, **caractérisé en ce que** les faces de vissage (8, 10) pour le support de dispositifs d'étirage (3) sont disposées sur le corps de base (2) et sur le support de dispositifs d'étirage (3) dans un plan situé transversalement par rapport à la direction longitudinale du métier à filer à anneaux.

3. Bâti intermédiaire vertical selon la revendication 1, **caractérisé en ce que** les faces de vissage (9, 19, 20) sont disposées, pour les supports de rails à porte-broches (4), sur le corps de base (2) et pour les rails à porte-broches (21), sur les supports de rails à porte-broches (4), à la fois sur le corps de base et sur les supports de rails à porte-broches (4) dans des plans orientés dans la direction longitudinale du métier à filer à anneaux.

4. Bâti intermédiaire vertical selon l'une quelconque ou plusieurs des revendications précédentes, **caractérisé en ce que** plusieurs perçages (22) ou alésages filetés (23) pour des vis de fixation sont disposés les uns au-dessus des autres dans les faces de vissage (8, 9, 10, 19 et 20), au moyen desquels le support de dispositifs d'étirage (3) et les supports de rails à porte-broches (4) ainsi que les rails à porte-broches (21) peuvent être vissés à différentes hauteurs sur le corps de base (2).

5. Bâti intermédiaire vertical selon la revendication 4, **caractérisé en ce que** les perçages (22) et les alésages filetés (23) sont pourvus, du côté des faces de vissage (8, 9, 10, 19 et 20), de bourrelets périphériques (24) qui peuvent être usinés seuls à plat.
